# EUROPÄISCHE PATENTSCHRIFT

(11) **EP 0 520 995 B1**
(45) Veröffentlichungstag und Bekanntmachung des Hinweises auf die Patenterteilung: **20.07.1994**
(21) Anmeldenummer: 91903194.8
(22) Anmeldetag: 18.01.1991
(51) Int. Cl.: C25C 7/00, C25B 9/02

(54) **ELEKTRODENANORDNUNG FÜR ELEKTROLYTISCHE ZWECKE**
ELECTRODE ARRANGEMENT FOR ELECTROLYTIC PURPOSES
ARRANGEMENT D'ELECTRODES A DES FINS ELECTROLYTIQUES

(30) Priorität: 17.03.1990 DE 4008684
(43) Veröffentlichungstag der Anmeldung: 07.01.1993
(73) Patentinhaber: HERAEUS ELEKTROCHEMIE GMBH, D-63450 Hanau (DE)
(72) Erfinder: MAYR, Max, W-8755 Alzenau (DE); BLATT, Wolfgang, W-6480 Wächtersbach (DE); HEINKE, Harri, W-6455 Erlensee (DE)
(74) Vertreter: Grimm, Ekkehard
(86) Internationale Anmeldenummer: EP9100080
(87) Internationale Veröffentlichungsnummer: WO9114803

(56) Entgegenhaltungen:
- DE-A- 2 213 401
- DE-A- 2 659 253
- DE-A- 3 640 020
- FR-A- 2 490 683
- US-A- 3 956 613

## Beschreibung

Die Erfindung betrifft eine Elektrodenanordnung für eine Elektrolysezelle mit mindestens einer Anode und mit wenigstens zwei elektrisch voneinander isolierten, auf einer Seite der Anode und mit Abstand zueinander angeordneten plattenförmigen Kathoden, wobei jede Kathode mindestens zwei Öffnungen zum Elektrolytdurchfluß aufweist und wobei die Kathoden mit zunehmendem Abstand von der Anode auf elektrisch höherem Potential liegen.

Aus der DE-PS 36 40 020 ist eine Elektrolysezelle zur elektrolytischen Abscheidung von Metallen aus Metallionen enthaltender Flüssigkeit bekannt, die in einem Trog wenigstens eine Anode und mehrere flächig zueinander parallel angeordnete ebene Kathoden aufweist, welche mit Abstand zueinander angeordnet sind und mit jeweils eigenen Anschlüssen über verschieden große Anschlußwiderstände mit der Stromversorgung verbunden sind.

Die als Kathoden dienenden Elektrodenplatten sind im Trog einzeln angeordnet und weisen eine ausreichende Stabilität auf; sie sind auch einzeln austauschbar. Aufgrund der für die Stabilität der Einzelkathoden erforderlichen Wandstärken ergibt sich ein verhältnismäßig hoher Materialverlust bei jedem anstehenden Kathodenwechsel.

Weiterhin ist aus der US-PS 37 88 965 eine Elektrolysezelle bekannt, bei der eine Anodenplatte eine Vielzahl von benachbarten, mit Abstand zueinander angeordneten Kathodenplatten bekannt ist, wobei jedoch lediglich die von der Anode am weitesten entfernte Kathodenplatte mit dem negativen Potential der Stromversorgung verbunden ist. Die Kathodenplatten weisen Öffnungen für einen zickzackförmigen Ionenstrom auf, wobei auf den Platten selbst Kupfer aus der Kupferionen enthaltenden Lösung abgeschieden wird. Nach der Kupferabscheidung werden die Kathodenplatten gegen unplattierte Kathodenplatten ausgetauscht.

Auch nach US-PS ist eine gewisse Mindestwandstärke der als Kathoden dienenden Elektrodenplatten erforderlich, da diese einzeln ausgetauscht werden müssen, wobei sich ebenfalls bei jedem Austausch hohe Materialverluste ergeben.

Weiterhin ist aus der DE-A-2 213 401 eine Elektrolysevorrichtung zur Silberrückgewinnung aus einem vorgeschalteten fotographischen Fixierbad bekannt, bei der Kathodenplatten zueinander parallel im Abstand unter Zwischenlegung von Abstandsringen miteinander auf einem gemeinsamen Träger befestigt sind und als Kathodenpaket an einer Gehäusewand der Vorrichtung aufgehängt sind. Die mit kreisförmigem Querschnitt versehenen, stangenförmigen Anoden sind entlang der Gehäusewand in einer Ebene angeordnet, die senkrecht zur Ebene der einzelnen Kathodenplatten verläuft.

Die Erfindung stellt sich die Aufgabe, ausgehend von der DE-PS 36 40 020 materialsparende Kathodensysteme mit einer großen Kathodenoberfläche zu schaffen, wobei trotz geringer Material- und Fertigungskosten eine große Stromausbeute zu erzielen ist. Darüber hinaus soll auch eine leichte Handhabung während des Betriebes erzielt werden.

Die Aufgabe wird erfindungsgemäß durch die kennzeichnenden Merkmale des Anspruchs 1 gelöst.

Vorteilhafte Ausgestaltungen des Gegenstandes der Erfindung sind in den Unteransprüchen angegeben.

In einer bevorzugten Ausführungsform besteht die Haltevorrichtung aus vier durch Aussparungen in den Elektrodenplatten geführten Stäben, wobei zwischen den Elektrodenplatten Distanzelemente angeordnet und die jeweils äußeren Elektrodenplatten durch auf die Bolzenenden wirkenden Arretierungen zusammengepreßt werden. Die Distanzelemente sind entweder rohrförmig ausgebildet, wobei sie den Bolzen jeweils umfassen oder sie sind in Form von Taschen ausgebildet, welche die Elektrodenplatten umfassen; die taschenförmigen Distanzelemente sind mit Aussparungen zur Durchführung der Bolzen und zum Flüssigkeitszutritt zu den Elektrodenplatten versehen.

In einer weiteren bevorzugten Ausführungsform ist die Haltevorrichtung kammartig ausgebildet, wobei die Distanzelemente als integrale Teile der Haltevorrichtung die Kammzinken bilden; mehrere solcher kammartigen Haltevorrichtungen sind dabei durch einen Steg miteinander verbunden.

Die Elektrodenplatten weisen eine Wandstärke im Bereich von 0,04 bis 0,25 mm auf, wobei das Verhältnis der Wandstärke zum Abstand der Elektrodenplatten im Bereich von 1 zu 50 bis 1 zu 300 liegt. Als besonders zweckmäßig hat sich eine Wandstärke von 0,1 mm erwiesen. Ihre Öffnungen sind gleichmäßig über die Elektrodenfläche verteilt.

Zur Verbesserung der Kontaktierung werden seitlich bzw. oben und unten Kontaktstreifen auf der Elektrodenplatte angeordnet, die jeweils mit einer Plattenfahne versehen sind.

Als vorteilhaft erweist sich die verhältnismäßig einfache Handhabung, da der Kathodenaustausch nunmehr in Form des Austausches eines kompletten Elektrodenpaketes erfolgen kann; aufgrund der gegenseitigen Isolation der Elektrodenplatten ist es dabei möglich, die, der jeweiligen Position der Elektrodenplatte entsprechende optimale Stromdichte einzustellen, so daß alle Elektrodenplatten mit einer gleichmäßigen Abscheidung entnommen werden können.

Im folgenden ist der Gegenstand der Erfindung anhand der Figuren 1 und 2 näher erläutert.
- Figur 1: zeigt eine durch Bolzen und ringförmige Distanzelemente zusammengefaßte Elektrodenanordnung mit einer plattenförmigen Gegenelektrode, die außerhalb der Haltevorrichtung angeordnet ist
- Figur 2: zeigt eine Elektrodenanordnung mit einem aus vier Rahmen bestehenden Träger, wobei die in den plattenförmigen Rahmen integrierten Distanzelemente kammartig ausgebildet sind; die Gegenelektrode ist außerhalb der Haltevorrichtung angeordnet

Gemäß Figur 1 weisen die Elektrodenplatten 1,1' im Bereich ihrer Ecken jeweils eine Aussparung auf, durch welche jeweils ein Stab 10 mit elektrisch isolierender Oberfläche geführt ist. Zwischen den Elektrodenplatten 1,1' sind elektrisch isolierende Distanzelemente 11 in Form von Ringhülsen vorgesehen, wobei Distanzelemente 11 und Elektrodenplatten 1,1' durch auf die Stabenden 12 wirkende Arretierungen 13 zusammengepreßt werden. Die Arretierungen bestehen dabei jeweils aus einem Schraubgewinde am Bolzenende. Es ist jedoch auch möglich die Bolzen auf jeweils einer Seite mit einem Kopf zu versehen und lediglich das Bolzenende 12 mit einem Gewinde auszustatten.

Als Elektrodenplatten werden Metallfolien eingesetzt, welche auf ihrer Oberfläche mehrere gleichmäßig verteilte Öffnungen 14 aufweisen. Die Elektrodenplatten 1,1' weisen dabei eine Stärke von ca. 0,05 mm auf; sie bestehen aus einem den abzuscheidenden Metallionen angepaßten Metall. Bei Vorrichtungen zur Kupferabscheidung bestehen sie vorzugsweise aus Kupfer oder einer Kupferlegierung, bei Vorrichtungen zur Nickelabscheidung vorzugsweise aus Nickel oder einer Nickellegierung.

Die als Anode dienende plattenförmige Gegenelektrode 17 ist außerhalb der Haltevorrichtung angeordnet und mit einer Plattenfahne 18 versehen; sie ist parallel zu den Elektrodenplatten 1, 1' ausgerichtet.

Gemäß Figur 2 weist die Elektrodenanordnung vier Elektrodenplatten 1 auf, die von vier plattenförmigen Haltevorrichtungen 2' ,2'' gehalten werden. Die Ebenen der Haltevorrichtungen sind dabei senkrecht zu den Ebenen der Elektrodenplatten 1 angeordnet, wobei die beiden äußeren Haltevorrichtungen 2' die sich jeweils gegenüberliegende Kanten der Elektrodenplatten 1 halten, während die zwischen den beiden äußeren Haltevorrichtungen 2' angeordneten mittleren Haltevorrichtungen 2'' den mittleren Bereich der Elektroden 1 umfassen. Die beispielsweise aus Streckmetall bestehenden Elektrodenplatten 1 sind jeweils an wenigstens einer Seite mit einem Stromkollektor 3 versehen, welcher mit jeweils einer Anschlußfahne 4 elektrisch und mechanisch fest verbunden ist. Aufgrund der Dimensionierung von Maschinenlänge, Maschenbreite und Stegbreite des Streckmetalls ist die Größe der Öffnung 14 vorgegeben.

Die Haltevorrichtungen 2' ,2'' weisen kammartige Aussparungen 9 zur Aufnahme der Elektrodenplatten 1 auf, wobei die lichte Weite der Aussparungen geringfügig über der Wandstärke der Elektrodenplatten liegt. Zwischen den Aussparungen 9 befinden sich die als Kammzinken ausgebildeten Distanzelemente 15, welche an einem Quersteg 5 als Kammrücken direkt befestigt sind und mit ihm ein integrales Bauteil bilden, während der gegenüberliegende Quersteg 6 erst nach Einbringung der Elektrodenplatten 1 so aufgebracht wird, daß er mit den freien Enden der Distanzelemente mechanisch fest verbunden ist; auf diese Weise sind die Elektrodenplatten 1 an zwei sich gegenüberliegenden Kanten durch die Querstege 5,6 gegen seitliches Verschieben oder Verrutschen arretiert.
Die Haltevorrichtungen 2' ,2'' sind im Bereich der Querstege 5,6 an ihren Außenkanten durch äußere Stege 16 mechanisch fest miteinander verbunden, so daß ein zusammenhängendes Elektrodenpaket gebildet wird. Die als Anode dienende plattenförmige Gegenelektrode 17 ist außerhalb der Haltevorrichtung angeordnet und mit einer Plattenfahne 18 versehen; sie ist parallel zu den Elektrodenplatten 1 ausgerichtet.
Der Aufbau der Elektrodenplatten zu einem Elektrodenpaket erfolgt dabei stufenweise durch Einbringen der Elektrodenplatten 1 In die äußere Haltevorrichtung 2', wobei sich die Anschlußfahnen 4 sämtlicher Elektrodenplatten 1 in unmittelbarer Nähe der Haltevorrichtung 2' befinden. Anschließend werden die mittleren Haltevorrichtungen 2'' aufgeschoben und im mittleren Bereich der Elektrodenplatten 1 positioniert; die endgültige Fertigstellung erfolgt dann durch Aufbringung der zweiten äußeren Haltevorrichtung 2'' und die anschließende Verbindung aller Haltevorrichtungen 2' ,2'' durch die äußeren Stege 16.

## Patentansprüche

1. Elektrodenanordnung für eine Elektrolysezelle mit mindestens einer Anode und mit wenigstens zwei elektrisch voneinander isolierten, auf einer Seite der Anode und mit Abstand zueinander angeordneten plattenförmigen Kathoden, wobei jede Kathode mindestens zwei Öffnungen zum Elektrolytdurchfluß aufweist und wobei die Kathoden mit zunehmendem Abstand von der Anode auf elektrisch höherem Potential liegen, dadurch gekennzeichnet, daß die Kathoden (1) von einer Haltevorrichtung gehaltert sind, wenigstens deren Oberfläche aus elektrisch isolierendem Werkstoff besteht, wobei die Abstände zwischen den Kathoden (1) durch Distanzelemente vorgegeben sind.

2. Elektrodenanordnung nach Anspruch 1, dadurch gekennzeichnet, daß die Haltevorrichtung aus mindestens zwei im Abstand zueinander angeordneten Halterungs-Stäben (10) besteht, wobei die Distanzelemente (11) Teile der Halterungs-Stäbe (10) bilden.

3. Elektrodenanordnung nach Anspruch 2, dadurch gekennzeichnet, daß die Haltevorrichtung aus vier durch Aussparungen in den Kathoden geführten Halterungs-Stäben (10) besteht, wobei die jeweils äußeren Elektrodenplatten (1') durch auf die Bolzenenden (12) wirkenden Arretierungen (13) zusammengepreßt werden.

4. Elektrodenanordnung nach Anspruch 1, dadurch gekennzeichnet, daß die Haltevorrichtung (2' ,2'') kammartig ausgebildet ist und die Distanzelemente die Kammzinken sind.

5. Elektrodenanordnung nach Anspruch 4, dadurch gekennzeichnet, daß mehrere kammartige Haltevorrichtungen (2' ,2'') vorgesehen sind, die durch mindestens einen Steg (16) miteinander verbunden sind.

6. Elektrodenanordnung nach einem oder mehreren der vorhergehenden Ansprüche 1 bis 5, dadurch gekennzeichnet, daß die Kathode eine Vielzahl von Öffnungen (14) aufweist, die gleichmäßig über die Kathodenfläche verteilt sind.

## Claims

1. An electrode arrangement for an electrolysis cell with at least one anode and with at least two plate-shaped cathodes insulated electrically from each other arranged on one side of the anode and spaced from each other, in which each cathode has at least two openings for the through flow of electrolyte and in which the cathodes lie at electrically higher potential with increasing distance from the anode, characterised in that the cathodes (1) are secured by a holding device, at least the surface of which consists of electrically insulating material, in which the spacings between the cathodes (1) are preset by spacer elements.

2. An electrode arrangement according to Claim 1, characterised in that the holding device consists of at least two securing bars (10) spaced from each other, in which the spacer elements (11) form parts of the support bars (10).

3. An electrode arrangement according to Claim 2, characterised in that the holding device consists of four support bars (10) guided through recesses in the cathodes, in which the outer electrode plates (1') in each case are pressed together by detents (13) acting on the pin ends (12).

4. An electrode arrangement according to Claim 1, characterised in that the holding device (2', 2'') is constructed in the manner of a comb and the spacer elements are the comb teeth.

5. An electrode arrangement according to Claim 4, characterised in that several comb-like holding devices (2', 2'') are provided, which are connected with each other by at least one cross-piece (16).

6. An electrode arrangement according to one or more of the preceding Claims 1 to 5, characterised in that the cathode has a plurality of openings (14), which are uniformly distributed over the cathode surface.

## Revendications

1. Système d'électrodes pour une cellule d'électrolyse, comprenant au moins une anode et au moins deux cathodes en forme de plaques mutuellement isolées électriquement et disposées à distance l'une de l'autre d'un côté de l'anode, chaque cathode présentant au moins deux ouvertures pour l'écoulement d'électrolyte à travers elle et les cathodes se trouvant à un potentiel électrique d'autant plus élevé qu'elles sont éloignées de l'anode, caractérisé en ce que les cathodes (1) sont maintenues par un dispositif de fixation dont au moins la surface est faite d'un matériau électriquement isolant, les distances entre les cathodes (1) étant préfixées par des éléments d'espacement.

2. Système d'électrodes selon la revendication 1, caractérisé en ce que le dispositif de fixation est formé d'au moins deux barres de support (10) dont les éléments d'espacement (11) font partie.

3. Système d'électrodes selon la revendication 2, caractérisé en ce que le dispositif de fixation est formé de quatre barres de support (10) guidées à travers des évidements ménagés dans les cathodes, les plaques-électrodes (1') extérieures étant comprimées par des éléments d'arrêt (13) agissant sur les éxtrémités (12) des barres.

4. Système d'électrodes selon la revendication 1, caractérisé en ce que le dispositif de fixation (2', 2'') est réalisé à la façon d'un peigne dont les éléments d'espacement forment les dents.

5. Système d'électrodes selon la revendication 4, caractérisé en ce que plusieurs dispositifs de fixation (2', 2'') semblables à des peignes sont prévus, dispositifs qui sont reliés entre eux par au moins une entretoise (16).

6. Système d'électrodes selon une ou plusieurs des revendications 1 à 5 précédentes, caractérisé en ce que la cathode présente une pluralité d'ouvertures (14) uniformément réparties sur la surface de la cathode.
